# EUROPÄISCHE PATENTSCHRIFT

(11) **EP 1 229 176 B1**
(45) Veröffentlichungstag und Bekanntmachung des Hinweises auf die Patenterteilung: **20.07.2005**
(21) Anmeldenummer: 02405012.2
(22) Anmeldetag: 11.01.2002
(51) Int. Cl.: E04B 1/00

(54) **Kragplattenanschlusselement**
Cantilever plate element
Element de connexion pour dalle en porte-a-faux

(30) Priorität: 18.01.2001 CH 762001; 27.06.2001 CH 11832001
(43) Veröffentlichungstag der Anmeldung: 07.08.2002
(73) Patentinhaber: Pecon AG, 4603 Olten (CH)
(72) Erfinder: Müller, Erich, 4663 Aarburg (CH)
(74) Vertreter: Kritzenberger & Zeuner

(56) Entgegenhaltungen:
- EP-A- 0 959 188
- DE-A- 3 116 381
- DE-A- 3 422 905
- DE-A- 3 801 121

## Beschreibung

Die vorliegende Erfindung betrifft ein Kragplattenanschlusselement zur wärmedämmenden Verbindung einer Kragplatte mit einer damit fluchtenden Betonboden- oder Betondeckenplatte gemäss dem Oberbegriff des Patentanspruches 1.

Kragplattenanschlusselemente der hier genannten Art sind seit vielen Jahren bekannt. Das vermutlich älteste Kragplattenanschlusselement geht aus der DE-3'005'571 B hervor. Dieses Kragplattenanschlusselement, das auch auf dem Markt während einiger Jahre vertreten war, weist einen länglichen, quaderförmigen Isolierkörper aus thermisch isolierendem Material auf, das mit länglichen, metallenen Bewehrungselementen, die sich im wesentlichen quer zum Isolierkörper erstrecken und seitlich vorstehen durchsetzt war. Das Bauelement war als Fertigteil ausgebildet und wies neben den erwähnten Bewehrungselementen Druckelemente auf, die integriert im Isolierkörper untergebracht waren und dem Querschnitt des Isolierkörpers entsprechende Abmessungen besassen. Die Druckelemente waren Stahlkonstruktionsteile, die, wie bereits erwähnt, integral in dem geschäumten Isolierkörper waren. Neben den bereits erwähnten Zugstäben waren üblicherweise auch Querkraftstäbe aus Armierungsstahl ebenfalls integral im Fertigteil angeordnet. Baustatisch haben diese Elemente alle Erfordernisse erfüllt. Trotzdem konnten sich diese Kragplattenanschlusselemente auf dem Markt nicht halten, sondern wurden verdrängt. Die Integration der Druckelemente in die Wärmedämmplatten erwies sich als problematisch. Die Festigkeit des Isolierkörpers, beispielsweise aus Polystyrolschaum, erlaubt kaum die Integration von grossen und schweren Druckelementen. Entsprechend traten Defekte auf. Die Handhabung solcher Kragplattenanschlusselemente erwies sich zudem als problematisch. Entsprechend kamen neue Kragplattenanschlusselemente gemäss der EP-A-0'119'165 auf den Markt, bei denen die Druckelemente durch Druckstäbe ersetzt wurden. Im zitierten Kragplattenanschlusselement wurden zudem die Druckstäbe und Zugstäbe zu geschlossenen Schlaufen geformt. Dies führte zu entsprechend kompakten Bauelementen.

Auch aus der EP-0'338'972 ist ein Kragplattenanschlusselement der zuvor genannten Bauart bekannt mit vertikal übereinander angeordneten und verlaufenden getrennten Zug- und Druckstäben, die im Bereich des Isolationskörpers zusätzlich gegen Korrosion geschützt und mit Stirnplatten versteift sind. Ausführungen der zuletzt genannten Art sind auch heute noch auf dem Markt erhältlich. Diese Lösungen, die ihr Hauptgewicht auf grösstmögliche Sicherheit und höchste Qualität legen, lassen sich jedoch unter dem ständigen Preisdruck, der momentan herrscht, immer weniger verkaufen. Lösungsansätze zur Reduktion der Kosten wurden bisher vor allem darin gesehen, das Kragplattenanschlusselement als mehrteiligen Bausatz zu gestalten, der erst auf der Baustelle zusammengefügt wird. Lösungen dieser Art gehen beispielsweise aus der DE-34'26'538 A sowie der EP-0'117'897 A, sowie der EP-0'388'692 B hervor.

Auch die EP-B-0'121'685 beschäftigt sich mit Druckelementen bei Kragplattenanschlusselementen. Hier wollte man ebenfalls von den starren Druckelementen gemäss der DE-C-30 05 571 weg und sah die Lösung in Stäben, welche in beiden Bauteilen beidseits der Kragplatte eingelagert waren. Dabei wurde die Erfindung darin gesehen, dass man Stäbe verwendet hat, die so schlank sind, dass sie temperaturbedingte Längsbewegungen quer zu den Druckstäben aufzunehmen beziehungsweise zu folgen vermögen.

Dies führt jedoch zu Betonabsplitterungen im Bereich der Einführung der Druckstäbe in die Kragplatte beziehungsweise in die Boden- oder Deckenplatte.

Aus der DE-A-31 16 381 ist ein Wärmedämmelement für Gebäude mit vorkragenden Wandteilen bekannt. Das Wärmedämmelement besteht aus einem länglichen Isolierkörper aus thermisch isolierendem Material, der quer verlaufende und seitlich vorstehende Bewehrungselemente und wenigstens ein integriertes Druckelement besitzt. Der Isolierkörper weist Ausnehmungen auf, die beim Einbau mit Beton gefüllt werden und die zwei fluchtende Druckelemente bilden, die durch ein Gleitlager getrennt sind.

Die vorliegende Erfindung hat sich zur Aufgabe gestellt, ein Kragplattenanschlusselement zu schaffen, mit dem die Uber-tragung der Druckkräfte besser, billiger und ohne Langzeitschädigung der anschliessenden Betonbauteile möglich ist.

Diese Aufgabe erfüllt ein Kragplattenanschlusselement mit den Merkmalen des Patentanspruches 1. Hierbei wird von der Kenntnis ausgegangen, dass einerseits Beton als druckübertragendes Material hervorragende Eigenschaften aufweist und andererseits die Zugfestigkeit von Stahlarmierungen genutzt wird, wobei die Kenntnisse der Fertigung von Gebäuden mit Kragplatten in die Konzeption der erfindungsgemässen Lösung eingeflossen sind. Im Gegensatz zu allen bekannten Kragplattenanschlusselementen handelt es sich bei erfindungsgemässen Element eigentlich nicht um ein Fertigbauelement, sondern um ein Halbfabrikat, das erst bei der Erstellung der Betonboden- oder Betondeckenplattenfertigung zum Fertigelement wird.

Weitere vorteilhafte Ausgestaltungsformen des Erfindungsgegenstandes gehen aus den abhängigen Ansprüchen hervor und deren Bedeutung und Wirkungsweise sind in der nachfolgenden Beschreibung erläutert.

In der anliegenden Zeichnung sind bevorzugte Ausführungsbeispiele des Erfindungsgegenstandes schematisch dargestellt und nachfolgend detailliert beschrieben. Es zeigt:
- Figur 1: einen Vertikalschnitt durch einen Gebäudeteil im Bereich eines eingebauten Kragplattenanschlusselementes gemäss der Erfindung.
- Figur 2: zeigt eine perspektivische Teilansicht eines erfindungsgemässen Kragplattenanschlusselementes, während
- Figur 3: den Isolierkörper für die Ausführung des Beispiels gemäss Figur 2 von oben unter Weglassung der u-förmigen Schiene zeigt, und
- Figur 4: zeigt eine besonders bevorzugte Ausführungsform des erfindungsgemässen Kragplattenanschlusselementes in einem Vertikalschnitt, zentrisch durch das Druckelement.

Mit Bezug auf die Figur 1 ist vorerst die Einbausituation des erfindungsgemässen Kragplattenanschlusselementes dargestellt. Mit G ist die Gebäudewand bezeichnet, auf der die Betonbodenplatte oder Betondeckenplatte D ruht. Mit der Betonbodenplatte oder Betondeckenplatte D ist die Kragplatte K über das Kragplattenanschlusselement, welches gesamthaft mit 1 bezeichnet ist, verbunden. Das Kragplattenanschlusselement 1 hat einen länglichen, quaderförmigen Isolierkörper 2 aus wärmedämmenden Material. Hierbei handelt es sich vorzugsweise um einen Isolierkörper aus mineralischem Material, nämlich aus Glas- oder Steinwolle. Es ist jedoch durchaus möglich, den Isolierkörper auch aus Polystyrolschaum zu fertigen. Der Isolierkörper 2 wird von mehreren, quer zur Längsrichtung des Isolierkörpers verlaufenden Durchgangsausnehmungen 6 durchsetzt. Innerhalb des Isolierkörpers, die Durchgangsausnehmung 6 etwa mittig trennend ist ein Gleitlager 5 angeordnet. Die spezielle Ausgestaltung dieses Gleitlagers kann unterschiedlich erfolgen. Hierauf wird nachfolgend noch ausführlich eingegangen.

In der Figur 2 ist eine Teilansicht einer Ausführungsform des erfindungsgemässen Kragplattenanschlusselementes in perspektivischer Ansicht gezeigt. Der quaderförmige Isolierkörper 2 ist hier mit u-förmigen Kunststoffschienen 16 am unteren und oberen Rand ausgestattet. Diese u-förmigen Schienen können nur als Kantenschutz während des Transportes, der Lagerung und des Einbaus gesehen werden und zum Zeitpunkt des Eingiessens auch erforderlichenfalls entfernt werden. Dies ist jedoch nicht zwingend, und ohne Einbusse an Qualität können die Schienen 16 auch am quaderförmigen Isolierkörper 2 beim Einbau verbleiben.

Der Isolierkörper 2 wird üblicherweise mit Zugstäben 4 durchsetzt. Bei den Zugstäben kann es sich auch um Zugstababschnitte handeln, an denen die eigentlichen Zugstabteile angeschlossen werden können. Zusätzlich zu den Zugstäben 4 sind üblicherweise auch Querstäbe 7 vorhanden. Diese Querstäbe 7, mittels denen die vertikalen Schubkräfte aufgefangen werden, sind zur Entlastung der Zeichnung weggelassen worden, beziehungsweise in den Figuren 1 und 5 andeutungsweise strichliniert eingezeichnet.

In Figur 3 ist eine Ansicht von oben, senkrecht auf den quaderförmigen Isolierkörper 2 dargestellt. Hierbei sind das in Figur 2 erkenntliche Halteband 17 sowie die u-förmigen Schienen 16 entfernt. Die Durchgangsausnehmungen 6 sind strichliniert eingezeichnet. Senkrecht zu diesen Durchgangsausnehmungen 6 sind schlitzförmige Durchgangslöcher 20 vorhanden. Diese schlitzförmigen Durchgangslöcher 20 sind breiter als der Durchmesser der Durchgangsausnehmungen 6. Etwa mittig und in derselben Ebene wie die schlitzförmigen Durchgangslöcher 20 sind Entlüftungsbohrungen 12 vorgesehen.

Da der Isolierkörper kein luftdichtes Gebilde darstellt, sondern selbst einen grossen Luftanteil enthält, hat sich gezeigt, dass in den Betonzapfen, welche die Drucklager 3 formen, entsprechend eine relativ grosse Anzahl Luftblasen eingeschlossen werden. Versuche haben gezeigt, dass sich erheblich höhere Festigkeitswerte des eingeschlossenen Betons erreichen lassen, wenn man das erfindungsgemässe Kragplattenanschlusselement in der bevorzugten Ausführungsform gemäss der Figur 5 gestaltet. Hier sind becherförmige Hülsen 9 in die Durchgangsausnehmungen 6 eingeschoben. Hierbei werden zwei solcher becherförmigen Hülsen von beiden Seiten des Isolierkörpers 2 in die jeweilige Durchgangsausnehmung 6 eingeschoben. Im eingeschobenen Zustand liegen die becherförmigen Hülsen 9 mit ihren geschlossenen Grundflächen aufeinander. Die Anordnung ist dabei vorzugsweise symmetrisch, so dass die beiden Grundflächen die auch hier vorhandenen Entlüftungsbohrungen 12 kreuzen. Die becherförmigen Hülsen 9 haben zylindrische Mantelwände 91 und eine Grundfläche 92. Knapp oberhalb der Grundfläche 92 ist in der zylindrischen Mantelwand 91 ein Entlüftungsloch 93 angebracht. Die Entlüftungslöcher 93 kommunizieren mit der Entlüftungsbohrung 12 im Isolierkörper 2.

Zwischen den beiden Grundflächen der beiden einander gegenüberliegenden becherförmigen Hülsen 9 ist mindestens eine Gleitschicht angebracht. Die Gleitschicht kann entweder aus einer dort angeordneten Gleitfolie gestaltet sein oder, wie hier bevorzugt, durch eine entsprechende Beschichtung. Die Beschichtung 94, die lediglich an einer der beiden Grundflächen erforderlich ist, bildet mit den beiden Grundflächen 92 somit wiederum ein Gleitlager 5. Der Einfachheit halber wird man jedoch die becherförmigen Hülsen generell mit einer Schicht aus Gleitmaterial fertigen. Hierbei kommt bevorzugterweise natürlich Kunststoff in Frage. Insbesondere TFE-Beschichtungen sind als Gleitschicht ausgesprochen geeignet. Andere entsprechende Kunststoffe kommen aber durchaus auch in Frage.

Um sicherzustellen, dass die Entlüftungslöcher 93 jeweils exakt oben zu Liegen kommen und somit auch tatsächlich mit der Entlüftungsbohrung 12 kommunizieren, ist es sinnvoll, die Hülsen 9 so zu gestalten, dass sie nur in der korrekten Lage in den Durchgangsausnehmungen 6 angebracht werden können. Entsprechend kann man die Durchgangslöcher 6 auch als eine von der zylindrischen Form abweichende Gestalt formen. In der Figur 2 ist eine solche, bevorzugte Ausführungsvariante als 6' gezeigt. Die zylindrische Form ist durch eine untere Abplattung 60 so geformt, dass die becherförmige Hülse entsprechend ebenfalls eine solche Abplattung aufweisen muss, damit sie überhaupt in die Durchgangsausnehmung 6' eingeführt werden kann. Hierdurch wird aber sichergestellt, dass die entsprechend angebrachten Entlüftungslöcher 93 tatsächlich mit der Entlüftungsbohrung 12 in kommunizierender Verbindung stehen, wenn die beiden Hülsen 9 eingeschoben sind.

Als besonders vorteilhaft hat es sich dabei erwiesen, wenn die becherförmigen Hülsen 9 so gross gestaltet sind, dass sie sich im eingesetzten Zustand noch über die Aussenfläche des Isolierkörpers 2 nach aussen erstrecken. So verbleibt ein vorstehender Ring 95, der sich einerseits in die Kragplatte K und auf der anderen Seite in die Betondeckenplatte D hinein erstrecht. Es genügt, wenn dieser Kragen 95 beispielsweise nur 1 bis 2 cm über die Aussenfläche des Isolierkörpers 2 hinausragt. Würde der Kragen 95 noch weiter in die entsprechenden Betonplatten hineinragen, so könnten sich hierbei Probleme mit der in den entsprechenden Platten verlegten Armierungen ergeben. Der Kragen 95 stellt auf jeden Fall sicher, dass im Übergangsbereich zwischen den zapfenförmigen Betonteilen des Druckelementes 3 und der Aussenfläche der entsprechenden Betonplatten praktisch keine Kerbwirkung auftreten kann.

Obwohl für die eigentliche Reduktion der Reibung die Dicke der Gleitschicht minim sein kann, hat es sich als vorteilhaft gezeigt, diese Gleitschicht oder Gleitschichten so dick zu gestalten, dass sie ein zusätzliches Isolationselement bilden. Die Isolationswerte von Kunststoff sind wesentlich höher als der Isolationswert von Beton oder Metall.

Mittels der Querscnittsgestaltung der Durchgangsausnehmungen 6 lassen sich die Kragplattenanschlusselemente der Erfindung besser als mit Stahlstäben gemäss dem Stand der Technik auf ortsspezifische Druckverhältnisse anpassen. Die Querschnittsfläche der Durchgangsausnehmungen kann sowohl oval als auch rechteckig sein und diese können liegend oder stehend ausgerichtet sein, je nach den auftretenden Druckverhältnissen.

Die vorgesehene Lösung ist in der Fertigung gegenüber den heute bekannten Lösungen wesentlich kostengünstiger. Sämtliche erforderlichen Durchgangsausnehmungen und Lüftungsbohrungen lassen sich schnell und preiswert mittels einem Heizdraht oder per Wasserstrahl schneiden. Sowohl die Metallplatten als auch die becherförmigen Hülsen aus Metall sind äusserst preiswert. Im Vergleich zu den sonst üblichen, erforderlichen Druckstäben oder anders gestalteten Druckelementen sind die hier aufgezeigten Lösungen wesentlich gewichtseinsparend, und entsprechend müssen auch weniger Vorkehrungen für den Transport und die Lagerung vorgesehen werden. Hinzu kommen grosse Einsparungen an Metall sowie an Transportkosten. Neben diesen kostensenkenden Wirkungen wird aber auch die Kräfteübertragung erheblich verbessert. Die Bewegungen erfolgen nicht durch eine Verformung der Druckstäbe, die in den entsprechenden angrenzenden Betonplatten liegen, sondern korrekterweise durch ein Gleitlager. Entsprechend treten weniger Zerstörungen auf und trotz Kosteneinsparungen erhält man somit ein besseres, den Bewegungen folgendes Element, das eine höhere Lebensdauer verspricht.

### Liste der Bezugszahlen

- D: Deckenplatte
- G: Gebäudewand
- K: Kragplatte
- 1: Kragplattenanschlusselement
- 2: Isolierkörper
- 3: Druckelement
- 4: Zugstab
- 5: Gleitlager
- 6, 6': Durchgangsausnehmung
- 7: Querkraftstab
- 9: Hülsen
- 12: Entlüftungsbohrungen
- 16: u-förmige Kunststoffschienen
- 17: Halteband
- 18: Entlüftungslöcher
- 20: schlitzförmige Durchgangslöcher
- 91: zylindrische Mantelwand
- 92: Grundfläche
- 93: Entlüftungslöcher
- 94: Beschichtung
- 95: Kragen

## Patentansprüche

1. Kragplattenanschlusselement (1) zur wärmedämmenden Verbindung einer Kragplatte (K) mit einer damit fluchtenden Betonboden- oder Betondeckenplatte (D), mit einem länglichen, quaderförmigen Isolierkörper (2) aus thermisch isolierendem Material und mit länglichen Bewehrungselementen in der Gestalt von Zugstäben (4), die sich im Wesentlichen quer zum Isolierkörper (2) erstrecken, wobei der Isolierkörper (2) Durchgangsausnehmungen (6) aufweist, die senkrecht zur Längserstreckung des Isolierkörpers (2) verlaufen und dazu dienen, beim Einbau mit Beton gefüllt zu werden und so zwei fluchtende Druckelemente (3) bilden, die durch ein im Isolierkörper angeordnetes Gleitlager (5) getrennt sind, **dadurch gekennzeichnet, dass** in je einer Durchgangsausnehmung (6) zwei becherförmige Hülsen (9) eingeschoben sind, deren geschlossene Grundflächen (92) aufeinander liegen, und dass zwischen den beiden Grundflächen (92) mindestens eine Gleitschicht (94) des Gleitlagers (5) angeordnet ist.

2. Kragplattenanschlusselement nach Anspruch 1, **dadurch gekennzeichnet, dass** die Gleitschicht (94) durch eine Gleitfolie gebildet ist.

3. Kragplattenanschlusselement nach Anspruch 1, **dadurch gekennzeichnet, dass** die Gleitschicht (94) durch eine Beschichtung mindestens einer der beiden becherformigen Hülsen (9) gebildet ist.

4. Kragplattenanschlusselement nach Anspruch 1, **dadurch gekennzeichnet, dass** mindestens eine der beiden Hülsen (9) so verlängert ist, dass diese mit einem Kragen (95) über den Isolierkörper (2) nach außen vorsteht und im eingebauten Zustand in die Kragplatte (K) und/oder die Betonboden- oder die Betondeckenplatte (D) hineinragt.

5. Kragplattenanschlusselement nach Anspruch 1, **dadurch gekennzeichnet, dass** jeweils im Bereich der Gleitlager (5) im Isolierkörper (2) Entlüftungsbohrungen (12) vorhanden sind, die mit den Durchgangsausnehmungen (6, 6') kommunizieren.

6. Kragplattenanschlusselement nach Anspruch 5, **dadurch gekennzeichnet, dass** die Entlüftungsbohrungen (12) mit in den becherförmigen Hülsen (9) vorhandenen Entlüftungslöchern (93) kommunizieren.

7. Kragplattenanschlusselement nach Anspruch 1, **dadurch gekennzeichnet, dass** die Gleitschicht (94) so bemessen ist, dass sie als Isolationsschicht wirkt.

8. Kragplattenanschlusselement nach Anspruch 1, **dadurch gekennzeichnet, dass** die beiden Hülsen (9) und die Durchgangsausnehmungen (6) eine von der zylindrischen Form abweichende Gestalt haben, die eine lagedefinierte Halterung bewirkt.

9. Kragplattenanschlusselement nach Anspruch 1, **dadurch gekennzeichnet, dass** die in einer gemeinsamen Durchgangsausnehmung (6, 6') liegenden Hülsen (9) miteinander verbunden sind.

10. Kragplattenanschlusselement nach Anspruch 9, **dadurch gekennzeichnet, dass** die Verbindung durch mindestens eine Niete (96) realisiert ist.

11. Kragplattenanschlusselement nach Anspruch 1, **dadurch gekennzeichnet, dass** die Durchgangsausnehmungen eine ovale oder rechteckige Querschnittsform haben und belastungsbedingt hoch oder quer gerichtet angeordnet sind.

## Claims

1. A cantilever-slab connecting element (1) for the thermally insulating connection of a cantilever-slab (K) with a concrete base slab or a concrete floor slab (D) aligned therewith, having an elongated rectangular insulator (2) made of thermally insulating material and having elongated reinforcing elements in the form of tension bars (4) that extend transverse to the insulator (2), the insulator (2) exhibiting through recesses (6) that run perpendicularly to the longitudinal extension of the insulator (2) and serve to be filled with concrete during placement, thus forming two aligned pressure elements (3) that are separated by a sliding bearing (5) disposed in the insulator (2), **characterized in that** in each one through recess (6) are inserted two cup-shaped bushings (9) whose closed base surfaces (92) lie on top of each other, and that between the two base surfaces (92) is arranged at least one lubricating layer (94) of the sliding bearing (5).

2. The cantilever-slab connecting element according to claim 1, **characterized in that** the lubricating layer (94) is formed by a lubricating film.

3. The cantilever-slab connecting element according to claim 1, **characterized in that** the lubricating layer (94) is formed by a coating of at least one of the two cup-shaped bushings (9).

4. The cantilever-slab connecting element according to claim 1, **characterized in that** at least one of the two bushings (9) is extended so that it protrudes outwardly with a flange (95) over the insulator (2) and, in the installed state, extends into the cantilever-slab (K) and/or the concrete base slab or the concrete floor slab (D).

5. The cantilever-slab connecting element according to claim 1, **characterized in that**, in each case, in the region of the sliding bearing (5) in the insulator (2) there are vent slots (12) that communicate with the through recesses (6, 6').

6. The cantilever-slab connecting element according to claim 5, **characterized in that** the vent slots (12) communicate with the vent holes (93) present in the cup-shaped bushings (9).

7. The cantilever-slab connecting element according to claim 1, **characterized in that** the lubricating layer (94) is dimensioned so that it acts as an insulation layer.

8. The cantilever-slab connecting element according to claim 1, charactenzed in that the two bushings (9) and the through recesses (6) have a shape that deviates from the cylindrical form, effecting a position-defined fixture.

9. The cantilever-slab connecting element according to claim 1, **characterized in that** the bushings (9) lying in a common through recess (6, 6') are joined together.

10. The cantilever-slab connecting element according to claim 9, **characterized in that** the connection is realized by at least one rivet (96).

11. The cantilever-slab connecting element according to claim 1, **characterized in that** the through recesses have an oval or rectangular cross-sectional form and are disposed longitudinally or transversely depending on the load.

## Revendications

1. Elément de raccordement (1) pour dalle en porte-à-faux, destiné à réaliser une liaison isolante thetmique entre une dalle en porte-à-faux (K) et une dalle de plancher ou de plafond en béton (D) alignée avec la première, qui comprend un corps isolant (2) allongé parallélépipédique en matière isolante thermique et des éléments d'armature allongés constituant des barres de traction (4), qui s'étendent sensiblement transversalement au corps isolant (2), le corps isolant (2) présentant des évidements traversants (6) qui s'étendent perpendiculairement à l'extension longitudinale du corps isolant (2) et qui sont destinés à être remplis de béton lors de la mise en place et à former ainsi deux éléments de compression (3) alignés, qui sont séparés par une portée de glissement (5) disposée dans le corps isolant, **caractérisé en ce que**, dans chaque évidement traversant (6) sont emmanchées deux douilles (9) en forme de godet dont les surfaces de base fermées (92) sont appuyées l'une contre l'autre et **en ce qu'**au moins une couche de glissement (94) de la portée de glissement (5) est disposée entre les deux surfaces de base (92).

2. Elément de raccordement pour dalle en porte-à-faux selon la revendication 1, **caractérisé en ce que** la couche de glissement (94) est formée d'une pellicule de glissement.

3. Elément de raccordement pour dalle en porte-à-faux selon la revendication 1, **caractérisé en ce que** la couche de glissement (94) est formée d'un revêtement d'au moins une des deux douilles (9) en forme de godet.

4. Elément de raccordement pour dalle en porte-à-faux selon la revendication 1, **caractérisé en ce qu'**an moins une des deux douilles (9) est prolongée de manière à faire saillie vers l'extérieur au-delà du corps isolant (2) par un collet (95) et à être engagée dans la dalle en porte-à-faux (K) et/ou dans la dalle de plancher ou de plafond en béton (D) dans l'état monté.

5. Elément de raccordement pour dalle en porte-à-faux selon la revendication 1, **caractérisé en ce que**, dans la région de chacune des portées de glissement (5), sont prévus dans le corps isolant (2) des perçages d'échappement d'air (12) qui communiquent avec les évidements traversants (6, 6').

6. Elément de raccordement pour dalle en porte-à-faux selon la revendication 5, **caractérisé en ce que** les perçages d'échappement d'air (12) communiquent avec des trous d'échappement d'air (93) prévus dans les douilles en forme de godet (9).

7. Elément de raccordement pour dalle en porte-à-faux selon la revendication 1, **caractérisé en ce que** la couche de glissement (94) est de dimension calculée pour servir de couche isolante.

8. Elément de raccordement pour dalle en porte-à-faux selon la revendication 1, **caractérisé en ce que** les deux douilles (9) et les évidements traversants (6) ont une forme qui s'écarte de la forme cylindrique et qui assure un maintien dans une position définie.

9. Elément de raccordement pour dalle en porte-à-faux selon la revendication 1, **caractérisé en ce que** les douilles (9) situées dans un évidement traversant commun (6, 6') sont reliées l'une à l'autre.

10. Elément de raccordement pour dalle en porte-à-faux selon la revendication 9, **caractérisé en ce que** la liaison est réalisée par au moins un rivet (96).

11. Elément de raccordement pour dalle en porte-à-faux selon la revendication 1, **caractérisé en ce que** les évidements traversants ont une forme de section ovale ou rectangulaire et sont disposés en position verticale ou en travers, selon les néressités de la charge.
